# EUROPÄISCHE PATENTSCHRIFT

(11) **EP 0 082 801 B1**
(45) Veröffentlichungstag und Bekanntmachung des Hinweises auf die Patenterteilung: **30.07.1986**
(21) Anmeldenummer: 82730139.1
(22) Anmeldetag: 23.11.1982
(51) Int. Cl.: H01H 33/66

(54) **Vakuumschaltröhre mit einem Ring zur Erzeugung eines axialen Magnetfeldes**
Vacuum switch with a ring to create an axial magnetic field
Tube interrupteur à vide avec un anneau pour créer un champ magnétique axial

(30) Priorität: 23.12.1981 DE 3151907
(43) Veröffentlichungstag der Anmeldung: 29.06.1983
(73) Patentinhaber: SIEMENS AKTIENGESELLSCHAFT, 80333 München (DE)
(72) Erfinder: Zückler, Karl, Dr. rer. nat., D-1000 Berlin 13 (DE)

## Beschreibung

Die Erfindungs betrifft eine Vakuumschaltröhre mit zwei relativ zueinander bewegbaren, an Trägerbolzen angeordneten Schaltstückanordnungen von zylinderscheibenförmiger Grundform, die jeweils einen eine geschlossene Lauffläche für den Lichtbogen aufweisenden Kontaktkörper und einen an der Rückseite dieses Kontaktkörpers angeordneten, an seinem Umfang nur einmal galvanisch unterbrochenen Ring zur Erzeugung eines axial gerichteten Magnetfeldes aufweisen, wobei die Verbindung jedes Ringes mit dem zugehörigen Trägerbolzen und dem zugehörigen Kontaktkörper unmittelbar ausgehend von der Stelle der galvanischen Unterbrechung des Ringes erfolgt.

Eine Vakuumschaltröhre dieser Art ist durch die US-A-3 818 164 bekannt geworden. Dabei ist der Ring zwischen zwei scheibenförmigen Körpern angeordnet, von denen der eine an dem Trägerbolzen befestigt ist und von denen der andere einen Kontaktkörper trägt. Der Ring besitzt unmittelbar angrenzend an die Stelle der galvanischen Unterbrechung einen Ansatz, mit dem er mit dem einen, an dem Trägerbolzen befestigten scheibenförmigen Körper leitend verbunden ist. Mit dem weiteren scheibenförmigen Körper, der den Kontaktkörper trägt, steht der Ring durch einen Ansatz dieses scheibenförmigen Körpers leitend inm Verbindung, und zwar gleichfalls unmittelbar angrenzend an die Trennstelle des Ringes. Die zwischen dem Ring und den scheibenförmigen Körpern verbleibenden kreisringsektorförmigen Bereiche sind durch schlecht leitende bzw. isolierende Ringstücke ausgefüllt. Der eigentliche Kontaktkörper besitzt eine gegenüber dem Durchmesser der Schaltstückanordnung kleinen Durchmesser, wodurch die Stromtragfähigkeit der Schaltstückanordnung beschränkt ist.

Eine andere bekannte Schaltstückanordnung (GB-A-2038098) weist ebenfalls zwei scheibenförmige Körper auf, zwischen denen sich ein felderzeugender Leiter befindet. Dieser hat die Gestalt eines Ringes mit diametral gegenüberliegenden galvanischen Trennstellen und einem mittleren, die beiden Halbringe verbindenden Steg, der zentral mit einem Trägerbolzen verbunden ist. Für den Stromübergang zu dem eigentlichen scheibenförmigen Kontaktkörper sind die Enden der beiden Halbringe aus der Ringebene herausgebogen.

Der zuletzt beschriebenen, wie auch der zuvor beschriebenen Schaltstückanordnung haftet die Eigenschaft an, daß der Stromübergang zu dem Kontaktkörper an dessen Rand erfolgt. Infolgedessen sind bereits verfügbare und für eine zentrale Befestigung an Trägerbolzen vorgesehene Kontaktkörper nicht verwendbar. Der Erfindung liegt die Aufgabe zugrunde, eine Schaltstückanordnung so auszugestalten, daß ein felderzeugender Ring in Verbindung mit einem solchen für eine zentrale Befestigung und Stromzuführung vorgesehenen Kontaktkörper verwendbar ist und dieser einem axial gerichteten Magnetfeld möglichst wirkungsvoll ausgesetzt ist.

Gemäß der Erfindung wird diese Aufgabe bei einer Vakuumschaltröhre der eingangs genannten Art dadurch gelöst, daß der Kontaktkörper als Topfkontaktstück mit schrägen Schlitzen ausgebildet ist, wobei der Außendurchmesser des Topfkontaktstückes etwa dem Innendurchmesser des Ringes entspricht und daß zur Verbindung jedes Ringes mit dem zugehörigen Trägerbolzen und dem zugehörigen Topfkontaktstück jeweils ein radial verlaufendes Leiterstück vorgesehen ist.

Schräg geschlitzte Topfkontaktstücke, wie sie z. B. in der DE-A-26 38 700 beschrieben sind, sind hinsichtlich ihrer Eingenschaften und Ihrer Herstellbarkeit durchentwickelte und erprobte Bauteile von Vakuumschaltröhren. Es stellt somit eine wesentliche Erleichterung für die Entwicklung einer leistungsfähigen Schaltstückanordnung dar, wenn eine der Komponenten praktisch unverändert übernommen werden kann. Man gelangt auf diese Weise zu Schaltstückanordnungen mit einem hohen spezifischen Schaltvermögen, da durch die innerhalb des Laufringes der Topfkontaktstücke befindlichen schrägen Schlitze ein Umlauf des Lichtbogens auf der Ringfläche veranlaßt wird. Da das axiale Magnetfeld bereits am äußeren Rand des Kontaktkörpers zur Verfügung steht und die gesamte ringförmige Lauffläche durchsetzt, unterbleibt eine Kontraktion des Lichtbogens bei hohen Strömen, so daß Abbrand und Metalldampfbildung gering bleiben. Wesentlich ist dabei, daß das axiale Magnetfeld bereits am äußeren Rand des Schaltstückes zur Verfügung steht und die gesamte Lauffläche des Kontaktkörpers durchsetzt. Da die Feldwicklungen beider zusammenwirkender Schaltstücke gleichsinnig vom Strom durchflossen werden, wirken bei geschlossenem Schalter anziehende Kräfte, die eine Abhebung der Schaltstücke unter dem Einfluß von Stoßströmen verhindern.

Es erweist sich als vorteilhaft, die Leiterstücke im Querschnitt dreieckförmig auszubilden, derart, daß bei Leiterstücke zusammen ein Rechteck ausfüllen. Sofern die zwischen den Leiterstücken auftretenden spreizenden Stromkräfte ein Problem bilden, kann man aber die Leiterstücke auch so anordnen, daß zwischen den Einmündungsstellen in den Ring in Umfangrichtung ein Abstand besteht. Ferner empfiehlt es sich, die Trennfuge des Ringes wenigstens örtlich durch nichtleitende bzw. schlechtleitende Stützkörper auszufüllen, um die mechanische Stabili- - tät zu erhöhen.

Zur Steigerung der mechanischen Stabilität empfiehlt es sich ferner, zwischen dem Ring und . dem Kontaktkörper wenigstens örtlich nichtleitende bzw. schlechtleitende Stützkörper anzuordnen. Eine weitere Steigerung der mechanischen Festigkeit der Anordnung ist in diesem Zusammenhang durch einen Stützring aus nichtleitendem bzw. schlechtleitendem Werkstoff zu erzielen, der zwischen dem Trägerbolzen. und dem Ring auf der dem Kontaktkörper abgewandten Seite angeordnet ist.

Für die Montage des Kontaktsystems ergeben sich Vorteile durch die Verwendung eines zentralen Befestigungselementes, durch das der Kontaktkörpers und der Ring gemeinsam mit dem Trägerbolzen verbunden sind. Um die erwünschte Stromverteilung nicht zu stören, kann dieses Befestigungselement aus einem nichtleitenden bzw. schlechtleitenden Werkstoff hergestellt werden.

Die Erfindung wird im folgenden anhand der in den Figuren dargestellten Ausführungsbeispiele näher erläutert.

Die Figur 1 zeigt eine Vakuumschaltröhre schematisch in einem Längsschnitt.

Einzelheiten der in Figur 1 gezeigten Schaltstückanordnungen sind den Figuren 2 und 3 zu entnehmen, die einen-axialen Schnitt zeigen, und zwar in Figur 2 quer zu den radialen Leiterstücken des Ringes und in Figur 3 in Längsrichtung dieser Leitstücke. Die Figur 4 ist eine Draufsicht auf einen Ring als Einzelteil.

In der Figur 5 ist eine Schaltstückanordnung mit einem zugehörigen Ring in perspektivischer Ansicht auseinandergezogen dargestellt. Der hierbei abweichend von den Figuren 2, 3 und 4 gestaltete Ring ist gesondert in der Draufsicht in Figur 6 gezeigt.

Die Figur 7 zeigt eine etwa der Figur 3 entsprechende axiale Schnittdarstellung einer Schaltstückanordnung die zusätzlich einen Stützring aufweist.

Die Vakuumschaltröhre 1 gemäß der Figur 1 weist ein vakuumdichtes Gehäuse 2 auf, das zwei endseitige, im wesentlichen hohlzylindrische Isolierkörper 3 und 4 aus einem keramischen Werkstoff sowie einen mittleren hohlen Metallzylinder 5 umfaßt. Aus dem Gehäuse 2 ragt nach oben ein beweglicher Trägerbolzen 6 heraus, der gegenüber dem Gehäuse 2 durch einen Federbalg 7 abgedichtet ist. Ein zweiter mit dem Trägerbolzen 6 fluchtend angeordneter, jedoch fest mit dem Gehäuse 2 verbundener Trägerbolzen 10 ragt auf der gegenüberliegenden Seite aus dem Isolierkörper 4 des Gehäuses 2 heraus.

Die Trägerbolzen 6 und 10 dienen als Träger einer beweglichen Schaltstückanordnung 11 und einer feststehenden Schaltstückanordnung 12, deren übereinstimmender Aufbau im folgenden näher beschrieben wird.

Jede der Schaltstückanordnung 11 und 12 besitzt den in der Figur 2 anhand der Schaltstückanordnung 12 dargestellten Aufbau. Der Kontaktkörper 14 ist ein sogenannter Topfkontakt mit geschlossener Lauffläche, wie er beispielsweise in der DE-A-26 38 700 beschrieben ist. Wesentliche Bestandteile des Kontaktkörpers 14 sind ein topfförmiger Körper 15 aus Kupfer, der an seinem Rand mit schräg verlaufenden Schlitzen 16 versehen ist. Der kreisringförmige Rand des Körpers 15 ist mit einem ungeschlitzten Ring 17 bedeckt, der aus einem Chrom-Kupfer-Verbundwerkstoff besteht.

Dem Kontaktträger 14 ist eine Feldwicklung zugeordnet, welche die Gestalt eines Ringes 20 hat, dessen Innendurchmesser etwa dem Außendurchmesser des Kontaktkörpers 14 entspricht. Dieser Ring ist mit einer schräg zur Ringebene verlaufenden Trennfuge 21 versehen, zu deren beiden Seiten zwei radiale Leiterstücke in Gestalt von Speichen 22 bzw. 23 in den ring einmünden. Im Zentrum des Ringes 20 liegen die Speichen 22 und 23 elektrisch voneinander isoliert übereinander (Fig. 3). Durch Pfeile ist angedeutet, daß der durch den Trägerbolzen 10 fließende Strom zunächst durch die Speiche 22 in den Ring 20 eintritt, den Ring durchfließt und dann durch die Speiche 23 wieder zum Zentrum des Ringes zurückgeleitet wird. An dieser Stelle besteht eine elektrische Verbindung mit dem Boden 24 des Kontaktkörpers 14, durch den der Strom zu dem ringförmigen eigentlichen Kontaktbereich gelangt.

Wie bei der Betrachtung der Figur 2 zu erkennen ist, erzeugt der durch den galvanisch offenen Ring 20 fließende Strom ein axial gerichtetes Magnetfeld, das infolge der Abstimmung der Durchmesser des Kontaktkörpers 14 und des Ringes 20 bereits am äußeren Rand des Laufringes 17 wirksam ist. Dieses Magnetfeld hat die Wirkung, der Kontraktion einer diffusen Lichtbogenentladung zu einem konzentrierten Lichtbogenkanal entgegenzuwirken. Das Schaltvermögen einer Vakuumschaltröhre läßt sich hierdurch beträchtlich steigern, weil der Laufring 14 örtlich weniger erhitzt und weniger Metalldampf freigesetzt wird. Hierzu trägt auch die Anordnung der schrägen Schlitze 16 bei, die in Verbindung mit entsprechenden gegenläufigen Schlitzen der in Figur 2 nicht gezeigten zugehörigen weiteren Schaltstückanordnung 11 eine rasche Bewegung des Lichtbogens über die Kontaktfläche des Laufringes 17 bewirkt.

Zu einem besonders günstigen Zusammenwirken zwischen dem geschlitzten Kontaktkörper 14 und dem Ring 20 kommt es dann, wenn die Schlitze 16 so ausgeführt werden, daß sie sich bis in den Topfboden 24 hinein möglichst weit zum Zentrum erstrecken. Dann werden nämlich Wirbelströme, die im Nulldurchgang des Stromes ein phasenverschobenes und somit störendes Magnetfeld hervorrufen, weitgehend unterdrückt. Die Anordnung der Schlitze ist insbesondere der Figur 5 zu entnehmen, wo sie mit 42 bezeichnet sind.

Wie man erkennt, sind der Kontaktkörper 14 und der Ring 20 axial unmittelbar benachbart angeordnet. Im Bereich der einander zugewandten Kanten sind Stützkörper 25 angeordnet, die aus einem schlechtleitenden oder nichtleitenden Werkstoff, z. B. aus Keramik, bestehen können, um die beiden Teile gegeneinander abzustützen . und elektrisch zu isolieren. Ähnliche Stützkörper 26 befinden sich in der Trennfuge 21 zwischen den Speichen 22 und 23, die von der Trennfuge 21 des Ringes 20 ausgehen. Eine flächenhafte Berührung besteht dagegen zwischen der Speiche 23 und dem Boden 24 des Kontaktkörpers 14, weil hier der Strom auf den Kontaktkörper übergeleitet wird. Die Anordnung wird durch eine Schraube 27 zusammengehalten, die sich durch den Boden 24 des Kontaktkörpers 14 sowie den zentralen Teil der Speichen 22 und 23 erstreckt und_{'} in ein mit Gewinde versehenes Sackloch 30 des Trägerbolzens 10 eingeschraubt ist. Das mit einem entsprechenden Gewinde versehene untere Ende 31 der Schraube 27 ist hierzu derart verdickt ausgeführt, daß auf der übrigen Länge zwischen der Schraube 27 und den Speichen sowie dem Sackloch des Trägerbolzens 10 keine Berührung besteht. Somit kann nur ein kleiner Teil des Stromes direkt von dem Trägerbolzen 10 zu dem Kontaktkörper 14 fließen, der für die Erzeugung des gewünschten axialen Magnetfeldes verloren geht. Sofern die Schraube 27 aus einem Werkstoff schlechter elektrischer Leitfähigkeit besteht, läßt sich der erwähnte Verlust noch verringern.

Die Speichen 22 und 23 werden in entgegengesetzter Richtung vom Strom durchflossen. Dies führt zu abstoßenden Kräften, die in geeigneter Weise aufgefangen werden können. Zum Beispiel kann dies durch die Anordnung einer oder mehrerer Schrauben oder ähnlicher Befestigungsmittel 32 geschehen, die in der Figur 3 gezeigt ist.

Die auf Speichen 22 und 23 wirkenden Stromkräfte können noch dadurch leichter beherrschbar gemacht werden, daß man anstelle der dreieckigen Querschnittsformen entsprechend der Figur 3, die zusammen ein Rechteck ergeben, zumindest auf einem Teil der radialen Länge der Speichen beide Speichen entsprechend Fig. 5 rechteckförmig gestaltet, wobei die zwischen ihnen befindliche Fuge parallel zur Schaltstückebene liegt. Die abstoßenden Kräfte wirken dann nur in axialer Richtung, während sie bei der in Figur 3 gezeigten Form der Speichen auch eine tangentiale Komponente besitzen, die im Sinne einer Aufweitung des Ringes wirken. In beiden Fällen aber iegen die Speichen in der Drausicht entsprechend der Figur 4 übereinander.

Ordnet man dagegen bei einer Schaltstückanordnung 33 gemäß den Figur 5 und 6 die Speichen so an, daß sie mit einem Abstand in Umfangsrichtung in den Ring einmünden, so werden bei richtiger Ausführung die abstoßenden kräfte kompensiert und es entsteht eine weitgehend von Stromkräften freie Ringanordnung. In dieser abweichenden Ausführung ist der als Feldwicklung dienende Ring mit 35, die mit dem Boden des Kontaktkörpers zu verbindende obere Speiche mit 36 und die untere Speiche mit 37 bezeichnet. Die Wirkungsweise dieser Anordnung besteht darin, daß auf einem Teil des Umfanges, nämlich über die Länge der Trennfuge 40, beidseitig derselben die gleiche Richtung des Stromes besteht und dadurch anziehende Kräfte entstehen. Gleichzeitig sind die abstoßenden Kräfte zwischen den gegensinnig durchströmten Speichen 36 und 37 relativ gering infolge ihres vergrößerten Abstandes. Diese Verteilung des durch den Trägerbolzen 34 eintretenden Stromes i ist sowohl in der Figur 5 als auch in der Figur 6 durch Pfeile angedeutet.

In der perspektivischen Darstellung der Schaltstückanordnung 33 gemäß der Figur 5 sind der Kontaktkörper 41 und der Ring 35 auseinandergezogen dargestellt. Dieser Kontaktkörper entspricht im wesentlichen dem bereits erläuterten Kontaktkörper 14 gemäß der Figur 2. Ergänzend ist dabei zu erkennen, daß die schräg angeordneten Schlitze 42, die zum Antrieb der Schaltlichtbögen in Umfangsrichtung durch Bildung einer Stromschleife dienen, in den Boden 43 hinein verlängert sind und sich bis nahe zum Zentrum erstrecken.

Die Schaltstückanordnungen von Vakuumschaltröhren, insbesondere solcher für höhere Nennströme und Schaltleistungen, sind im Betrieb einer beträchtlichen mechanischen Beanspruchung ausgesetzt. Falls daher Anlaß bestehen sollte, die bisher beschriebenen Schaltstückanordnungen mechanisch besonders widerstandsfähig auszuführen, so kann dies durch einen Stützring entsprechend der Darstellung in der Figur 7 geschehen. Die Schaltstückanordnung als solche entspricht den Figuren 2 und 3. Zusätzlich ist der Trägerbolzen 45 mit einem Absatz 46 versehen, auf dem ein z. B. aus einem keramischen Werkstoff hergestellter Stützring 47 aufliegt. An seinem äußeren Umfang ist der Stützring 47 mit einer Eindrehung 50 versehen, auf der der als Feldwicklung dienende Ring 20 aufliegt. Die beim Einschalten auf den Kontaktkörper und den Ring 20 wirkenden Stoßkräfte bruachen also nicht allein von diesen Teilen aufgenommen zu werden, sondern werden über den Stützring 47 auf den Trägerbolzen 45 geleitet. Unter Umständen kann es ausreichend sein, anstelle eines geschlossenen Stützringes einen in gleicher Weise wirkenden Stützkörper zu verwenden, der ausgehend von einer ringförmigen Nabe radiale Arme aufweist, auf denen der als Feldwicklung dienende Ring an einzelnen Punkten aufliegt.

## Patentansprüche

1. Vakuumschaltröhre (1) mit zwei relativ zueinander bewegbaren, an Trägerbolzen (6, 10; 34) angeordneten Schaltstückanordnungen (11, 12 ; 33) von zylinderscheibenförmiger Grundform, die jeweils einen eine geschlossene Lauffläche für den Lichtbogen aufweisenden Kontaktkörper (14 ; 41) und einen an der Rückseite dieses Kontaktkörpers angeordneten, an seinem Umfang nur einmal galvanisch unterbrochenen Ring (20 ; 35) zur Erzeugung eines axial gerichteten Magnetfeldes aufweisen, wobei die Verbindung jedes Ringes mit dem zugehörigen Trägerbolzen (6, 10 ; 34) und dem zugehörigen Kontaktkörper (14 ; 41) unmittelbar ausgehend von der Stelle der galvanischen Unterbrechung des Ringes erfolgt, dadurch gekennzeichnet, daß der Kontaktkörper als Topfkontaktstück (14; 41) mit schrägen Schlitzen ausgebildet ist, wobei der Außendurchmesser des Topfkontaktstückes (14 ; 41) etwa dem Innendurchmesser des Ringes (20 ; 35) entspricht, und daß zur Verbindung jedes Ringes (20 ; 35) mit dem zugehörigen Trägerbolzen (6, 10; 34) und dem zugehörigen Topfkontaktstück (14; 41) jeweils ein radial verlaufendes Leiterstück (22, 23 ; 36, 37) vorgesehen ist.

2. Vakuumschaltröhre nach Anspruch 1, dadurch gekennzeichnet, daß die Trennfuge (21,40) schräg zur Ebene des Ringes (20, 35) angeordnet ist. (Figuren 2, 5).

3. Vakuumschaltröhre nach Anspruch 1, dadurch gekennzeichnet, daß jedes Leiterstück (22, 23) im Querschnitt dreieckförmig ausgebildet ist und beide Leiterstücke zusammen ein Rechteck ausfüllen (Figur 2).

4. Vakuumschlatröhre nach Anspruch 1, dadurch gekennzeichnet, daß zwischen den Einmündungsstellen der Leiterstücke (36, 37) in Umfangsrichtung ein Abstand besteht (Figur 5).

5. Vakuumschaltröhre nach Anspruch 1, dadurch gekennzeichnet, daß die Trennfuge (21 ; 40) des Ringes (20 ; 35) wenigstens örtlich durch nichtleitende bzw. schlechtleitende Stützkörper (25) ausgefüllt ist.

6. Vakuumschaltröhre nach Anspruch 1, dadurch gekennzeichnet, daß zwischen dem Ring (20) und dem Kontaktkörper (14) wenigstens örtlich nichtleitende bzw. schlechtleitende Stützkörper (24) zugeordnet sind (Figur 3).

7. Vakuumschaltröhre nach Anspruch 1, gekennzeichnet durch einen zwischen dem Trägerbolzen (45) und dem Ring (20) auf der dem Kontaktkörper (14) abgewandten Seite angeordneten Stützring (47) aus nichtleitenden bzw. schlechtleitenden Werkstoff.

8. Vakuumschaltröhre nach Anspruch 1, dadurch gekennzeichnet, daß der Kontaktkörper (14) und der Ring (20) gemeinsam durch ein zentrales, die Leiterstücke (22, 23) durchsetzendes Befestigungselement (27) aus nichtleitendem bzw. schlechtleitendem Werkstoff mit Trägerbolzen (10) verbunden sind (Figur 3).

9. Vakuumschaltröhre nach Anspruch 1, dadurch gekennzeichnet, daß sich die Schlitze (16 ; 42) in den Boden (24) der Topfkontaktstücke (14 ; 41) hinein bis nahe zum Zentrum erstrecken.

## Claims

1. A vacuum switch (1) comprising two contact arrangements (11, 12; 33) which can be moved relative to one another and which are arranged on carrier bolts (6, 10 ; 34), which have the basic shape of a cylindrical disc, and which in each case have a contact body (14; 41) which has a closed contact surface for the arc, and a ring (20 ; 35) which is arranged on the rear of said contact body and is only conductively interrupted once at its periphery and serves to produce an axially directed magnetic field, the connection of each ring to its assigned carrier bolt (6, 10 ; 34) and its assigned contact body (14 ; 41) being directly effected from the position of the conductive interruption of the ring, characterised in that the contact body is formed as a cup-shaped contact member (14 ; 41) with oblique slots, the outer -diameter of the cup-shaped contact member corresponding approximately to the inner diameter of the ring (20 ; 35) ; and that, in order to connect each ring (20 ; 35) to its assigned carrier bolt (6, 10 ; 34) and its assigned cup-shaped contact member (14 ; 41), there is in each case arranged a radially-extending conducting member (22, 23 ; 36, 37).

2. A vacuum switch as claimed in Claim 1, characterised in that the separating line (21, 40) is arranged obliquely to the plane of the ring (20, 35) (Figures 2, 5).

3. A vacuum switch as claimed in Claim 1, characterised in that each conducting member (22, 23) has a triangular cross-section and both conducting members together form a rectangle (Figure 2).

4. A vacuum switch as claimed in Claim 1, characterised in that there is a gap between the discharge points of the conducting members (36, 37) in the peripheral direction.

5. A vacuum switch as claimed in Claim 1, characterised in that the separating line (21 ; 40) of the ring (20 ; 35) is at least locally filled with non-conducting or poorly conducting supporting bodies (25).

6. A vacuum switch as claimed in Claim 1, characterised in that at least locally non-conducting or poorly conducting supporting bodies (24) are arranged between the ring (20) and the contact body (14) (Figure 3).

7. A vacuum switch as claimed in Claim 1, characterised by a supporting ring (47) which is arranged between the carrier bolt (45) and the ring (20) on the side facing away from the contact body (14), and which consists of a non-conducting or poorly conducting material.

8. A vacuum switch as claimed in Claim 1, characterised in that the contact body. (14) and the ring (20) are commonly connected to the carrier bolt (10) by means of a central fastening element (27) which passes through the conducting members (22, 23) and consists of a non-conducting or poorly conducting material (Figure 3).

9. A vacuum switch as claimed in Claim 1, characterised in that the slots (16 ; 42) extend into the base (24) of the cup-shaped contact members (14 ; 41) to near the centre.

## Revendications

1. Tube interrupteur à vide (1) comportant. deux ensembles (11, 12 ; 33) d'organes de commutation, déplaçables l'un par rapport à l'autre, montés sur des boulons de support (6,. 10 ; 34) et possédant une configuration de base en forme de disque cylindrique et qui possèdent chacun un organe de contact (14 ; 41) à surface de circulation fermée pour l'arc électrique, et un anneau (20 ; 35) disposé sur la face postérieure de cet organe de contact, présentant une interruption galvanique en un seul emplacement sur son pourtour et servant à produire un champ magnétique dirigé axialement, la liaison de chaque anneau avec le boulon de support (6, 10 ; 34) - associé et avec l'organe de contact (14 ; '41) associé s'effectuant directement à partir de l'emplacement de l'interruption galvanique de l'anneau, caractérisé par le fait que l'organe de contact est réalisé sous la forme d'un organe de contact en forme de pot (14 ; 41) possédant des fentes obliques, le diamètre extérieur de l'organe de contact en forme de pot (14 ; 41) correspondant approximativement au diamètre intérieur de l'anneau {20 ; 37), et que pour la liaison de chaque anneau (20 ; 35) au boulon de support associé (6, 10 ; 34) et à l'organe de contact en forme de pot associé (14 ; 41), il est prévu respectivement un élément conducteur s'étendant radialement (22, 23 ; 36, 37).

2. Tube-interrupteur à vide suivant la revendication 1, caractérisé par le fait que la fente de séparation (21, 40) est disposé obliquement par rapport au plan de l'anneau (20, 35) (Figures 2, 5).

3. Tube-interrupteur à vide suivant la revendication 1, caractérisé par le fait que chaque élément conducteur (22, 23) possède une section transversale de forme triangulaire et que les deux éléments conducteurs délimitent ensemble un rectangle (Figure 2).

4. Tube-interrupteur à vide suivant la revendication 1, caractérisé par le fait qu'il existe dans le sens périphérique, un intervalle entre les points de pénétration des éléments conducteurs (36, 37) (Figure 5).

5. Tube-interrupteur à vide suivant la revendication 1, caractérisé par le fait que la fente de séparation (21, 40) de l'anneau (20 ; 35) est remplie au moins localement par des organes de support (25) non conducteurs ou mauvais conducteurs.

6. Tube-interrupteur à vide suivant la revendication 1, caractérisé par le fait que des organes de support (24) au moins localement non conducteurs ou mauvais conducteurs sont associés entre l'anneau (20) et l'organe de contact (14) (Figure 3).

7. Tube-interrupteur à vide suivant la revendication 1, caractérisé par un anneau de support (47) constitué en un matériau non conducteur ou mauvais conducteur et disposé entre le boulon de support (45) et l'anneau (20), sur la face tournée à l'opposé de l'organe de contact (14).

8. Tube-interrupteur à vide suivant la revendication 1, caractérisé par le fait que l'organe de contact (14) et l'anneau (20) sont tous deux réunis à des boulons de support (10) par un organe central de fixation (27) qui traverse les éléments conducteurs (22, 23) et est constitué en un matériau non conducteur ou mauvais conducteur (Figure 3).

9. Tube-interrupteur à vide, suivant la revendication 1, caractérisé par le fait que les fentes (16 ; 42) s'étendent dans le fond (24) des organes de contact en forme de pot (14 ; 41) jusqu'à proximité du centre.
